# EUROPÄISCHE PATENTANMELDUNG

(11) **EP 0 316 605 A2**
(43) Veröffentlichungstag der Anmeldung: **24.05.1989**
(21) Anmeldenummer: 88117449.4
(22) Anmeldetag: 20.10.1988
(51) Int. Cl.: A43B 5/04

(54) **Skischuh**

(30) Priorität: 20.11.1987 CH 4532/87
(71) Anmelder: Raichle Sportschuh AG, CH-8280 Kreuzlingen (CH)
(72) Erfinder: Walkhoff, Klaus, CH-8280 Kreuzlingen (CH)
(74) Vertreter: Patentanwälte Schaad, Balass & Partner AG

(57) **Zusammenfassung**

Im hinteren Schaftteil (20) des Skischuhs ist die parallel zur Sohle und quer zur Schuhlängsrichtung (36) verlaufende Gewindestange (30) drehbar, jedoch nicht längsverschiebbar gelagert. Die Gewindestange (30) weist zwei gegenläufige Gewinde (38, 38′) auf, auf welchen die Halteelemente (28) mit entsprechenden Innengewinden (42, 42′) sitzen. Mittels des Knebels (32) ist der Abstand (B) zwischen den Halteelementen (28) einstellbar. Die Halteelemente (28) wirken auf den Innenschuh (24) und somit auf das Fersenbein im Bereich der Achillessehne ein und vermitteln dem Skifahrer einen schmerzfreien satten Sitz im Skischuh. Nach dem Einstellen des Abstandes (B) wird der Knebel (32) in die Ausnehmung (48) im hinteren Schaftteil (20) eingeschwenkt, damit er nicht vorsteht.

## Beschreibung

Die vorliegende Erfindung betrifft einen Skischuh gemäss dem Oberbegriff des Anspruches 1.

Skischuhe, insbesondere solche, in die von hinten nach Ausklappen eines hinteren Schaftteiles, der die Ferse und den unteren Wadenteil umschliesst und der an einem, den Fuss überdeckenden vorderen Schaftteil schwenkbar gelagert ist, eingestiegen wird, weisen oft den Mangel auf, dass die Ferse keinen guten Halt findet. Dies ist jedoch für ein gutes Uebertragen der Steuerkräfte vom Fuss auf den Ski notwendig. Es gibt Skischuhe, die zu diesem Zweck im Fersenbereich am Innenschuh angeordnete Klemmpolster aufweisen, die auf das Fersenbein im Bereich der Achillessehne haltend einwirken. Um den Einstieg in den Skischuh nicht zu erschweren, können diese Klemmpolster nicht beliebig gross ausgebildet werden. Dies kann dazu führen, dass die Klemmpolster oft zuwenig satt im Bereich der Ferse am Fuss anliegen.

Die Aufgabe der Erfindung ist es daher, eine Halteanordnung, die auf das Fersenbein im Bereich der Achillessehne einwirkt vorzuschlagen, die unabhängig von der Fussform des Skifahrers diesem einen sicheren Halt vermittelt und das Einsteigen in den Skischuh trotzdem nicht behindert.

Diese Aufgabe wird durch den kennzeichnenden Teil des Anspruches 1 gelöst.
Aus der EP-A1 0 158 574 ist ein Skischuh bekannt, der einen den Fuss überdeckenden vorderen steifen Schaftteil aufweist, an dem im Bereich des Sprunggelenkes ein oberer, den unteren Bereich des Schienbeines umgreifender Schaftteil und ein die Ferse sowie den unteren Teil der Wade umgreifender hinterer Schaftteil schwenkbar gelagert sind. Der vordere Schaftteil weist im Bereich der Ferse eine nach oben vorstehende, auf das Fersenbein im Bereich der Achillessehne zur Einwirkung bringbare starre Lasche auf. Am hinteren Schaftteil ist eine parallel zur Sohle und rechtwinklig zur Schuhlängsrichtung verlaufende Gewindestange drehbar gelagert. Diese weist zwei gegenläufige Gewinde auf, auf welchen je ein Keil mit einem entsprechenden Gegengewinde sitzt. Die Keile sind mittels der Gewindestange in ihrem gegenseitigen Abstand verstellbar und wirken mit ihren Keilflächen auf die Aussenseite der Lasche ein. Die starre Lasche wird bei Verkleinerung des Abstandes zwischen den Keilen in Richtung gegen den vorderen Schaftteil gedrückt. Diese gegen vorne gerichtete Kraft wird durch den Innenschuh an den Fuss übertragen, welcher somit gegen den vorderen Schaftteil und gegen eine den Fuss im Ristbereich sattelförmig überdeckende Halteeinrichtung gepresst wird. Obwohl diese bekannte Halteanordnung Aehnlichkeiten zur Halteanordnung gemäss der vorliegenden Erfindung aufweist, ist ihre Wirkungsweise grundsätzlich unterschiedlich. Während gemäss der vorliegenden Erfindung mittels der beiden auf der Innenseite des Schaftes vorgesehenen Halteelemente eine optimale und insbesondere auch seitliche Anpassung der Halteanordnung an die Form des Fusses im Bereich des Fersenbeines und der Achillessehne erzielt wird, wird bei der bekannten Halteanordnung eine solche Anpassung durch die starre Lasche verhindert. Ueberdies wird durch diese Lasche der Einstieg in den Skischuh erschwert.

Gemäss der vorliegenden Erfindung kann der Abstand zwischen den Halteelementen, falls notwendig, für das Ein- und Aussteigen in den bzw. aus dem Skischuh vergrössert werden und durch Anpassen des Abstandes wird jedem Fuss unabhängig von seiner Form ein sicherer Halt vermittelt. Da die Halteelemente auf der Innenseite des Schaftes vorgesehen sind, wirken diese direkt auf den Innenschuh oder auf den Fuss, gegebenenfalls über eine an den Halteelementen angeordnete Polsterung, ein.

Eine besonders bequeme Einstellung des Abstandes zwischen den Halteelementen wird ermöglicht, falls dieser mittels eines ausserhalb des Schaftes angeordneten Einstellorganes einstellbar ist.

Bei einer Ausführungsform gemäss Anspruch 4 ist die Halteanordnung besonders einfach ausgebildet und sie benötigt sehr wenig Platz.

In einer weiteren bevorzugten Ausführungsform weist das Einstellorgan einen aus seiner Betätigungsstellung in eine Ruhestellung umklappbaren Knebel auf, der in der Ruhestellung in eine Ausnehmung im Schaft zu liegen kommt. In der Betätigungsstellung ermöglicht der Knebel die Einstellung des Abstandes zwischen den Halteelementen mit kleinem Kraftaufwand und in der Ruhestellung steht er nicht über die Schale vor, so dass eine Verletzung des Knebels, eine ungewollte Aenderung der Einstellung des Abstandes oder ein Hängenbleiben an einem Fremdgegenstand vermieden wird.

Eine Ausführungsform gemäss Anspruch 7 erlaubt eine besonders gute Anpassung der Halteelemente an die Fussform im Fersenbereich.

Weitere bevorzugte Ausbildungsformen sind in den weiteren abhängigen Ansprüchen angegeben.

Ein Ausführungsbeispiel der Erfindung wird nun anhand der Zeichnung näher erläutert. Es zeigen rein schematisch:
Fig. 1 in Seitenansicht einen im Fersenbereich teilweise aufgeschnittenen Skischuh mit einer Halteanordnung;
Fig. 2 einen Schnitt durch den Skischuh entlang der Linie II - II der Fig. 1;
Fig. 3 eine Ansicht in Richtung des Pfeiles III der Fig. 2, wobei der linke Teil des Schaftes nicht dargestellt ist; und
Fig. 4 in Seitenansicht einen Skischuh gemäss Fig. 1 mit einer im Fersenbereich höhenverstellbaren Innensohle.

Der Skischuh 10 gemäss Fig. 1 weist eine Sohle 12 und einen Schaft 14 auf. An einem den Fuss überdeckenden vorderen Schaftteil 16 sind im Bereich des Sprunggelenkes ein oberer, den unteren Bereich des Schienbeines umgrei fender Schaftteil 18 und ein die Ferse sowie den unteren Teil der Wade umgreifender hinterer Schaftteil 20 schwenkbar gelagert. Der obere und hintere Schaftteil 18, 20 sind mittels eines üblichen Verschlusses 22 gegeneinander spannbar. Im Innern des Schaftes 14 ist ein gepolsterter Innenschuh 24 angeordnet, der über die oberen Enden des oberen und hinteren Schaftteiles 18, 20 vorsteht. Am hinteren Schaftteil 20 ist eine Halteanordnung 26 vorgesehen, die den Innenschuh 24 seitlich gegen das Fersenbein im Bereich der Achillessehne drückt. Im Bereich der Halteanordnung 26 ist der hintere Schaftteil 20 teilweise geschnitten dargestellt. Von zwei Halteelementen 28 ist nur eines angegeben, welches auf einer Gewindestange 30 sitzt, an welcher ein Knebel 32 angeordnet ist, wie dies weiter unter noch zu beschreiben sein wird.

In der Fig. 2 sind der hintere Schaftteil 20, der Innenschuh 24 und die Halteanordnung 26 in einem Schnitt entlang der Linie II - II der Fig. 1 vergrössert dargestellt. Die Achse 34 der Gewindestange 30 verläuft parallel zur Sohle 12 (siehe Fig. 1) und quer zur Schuhlängsrichtung, welche durch die strichpunktierte und mit 36 bezeichnete Linie angegeben ist. Die Gewindestange 30 ist am hinteren Schaftteil 20 drehbar, jedoch nicht längsverschiebbar gelagert und weist zwei gegenläufige Gewinde 38, 38′ auf. Die Halteelemente 28 sitzen mit je einem Teil 40, in welchem ein entsprechendes Innengewinde 42, 42′ angeordnet ist, auf der Gewindestange 30.

Der in der Fig. 2 rechts dargestellte Endbereich der Gewindestange 30 durchstösst den hinteren Schaftteil 20 und an ihm ist der Knebel 32 in Richtung des Pfeiles A drehfest aber an einer quer zur Achse 34 angeordneten Welle 46 schwenkbar gelagert. Im Bereich des Knebels 32 weist der hintere Schalenteil 20 eine Ausnehmung 48 auf. Der Knebel 32 ist in der Fig. 2 in der Betätigungsstellung dargestellt.

Der Abstand zwischen den mit ausgezogenen Linien dargestellten Halteelementen 28 ist mit B bezeichnet. Dieser Abstand B ist durch Drehen der Gewindestange 30 mittels des Knebels 32 veränderbar. Mit gestrichelten Linien sind die Halteelemente 28 mit einem minimalen Abstand B und die dadurch veränderte Form des Innenschuhs 24 angegeben.

In der Fig. 3 ist nur ein Teil des hinteren Schalenteils 20 mit der Ausnehmung 48 dargestellt. Der Knebel 32 ist mit ausgezogenen Linien in der Betätigungsstellung und mit gestrichelten Linien und 32′ bezeichnet in der Ruhestellung angegeben. Mit dem Pfeil C ist die Schwenkrichtung des Knebels 32 um die Welle 46 bezeichnet. Die auf der Gewindestange 30 sitzenden Halteelemente 28 weisen Langlöcher 50 auf, die die Anpassungsfähigkeit der Halteelemente 28 an die Form des Fusses verbessern.

Die Halteanordnung 26 funktioniert wie folgt: Vor dem Einsteigen in den Skischuh 10 sind die Halteelemente 28 durch einen möglichst grossen Abstand B voneinander getrennt, so dass die Halteelemente 28 seitlich am hinteren Schalenteil 20 anliegen. Wie dies in der Fig. 2 mit ausgezogenen Linien dargestellt ist. Dadurch ist genügend Platz frei, um mit dem Fuss in den vorderen Schalenteil 16 hineinzugleiten und auch die Ferse auf die Sohle 12 abzustellen. Anschliessend werden der obere und hintere Schaftteil 18, 20 mittels des Verschlusses 22 gegeneinander gezogen. Nun wird der Knebel 32 in Pfeilrichtung C von der Ruhestellung 32′ in die Betätigungsstellung 32 geschwenkt und durch anschliessenes Drehen des Knebels 32 in Pfeilrichtung A kann nun der Abstand B zwischen den Halteelementen 28 verringert werden. Am Knebel 32 wird solange gedreht, bis eine angenehme Anlage des Innenschuhs auf dem Fersenbein im Bereich der Achillessehne spürbar ist. Die Flächenpressung der Halteelemente 28 auf die Ferse kann so gewählt werden, dass ein schmerzfreies, sattes Sitzgefühl im Bereich der Achillessehne entsteht. Nach der optimalen Einstellung des Abstandes B wird der Knebel 32 wieder in Pfeilrichtung C in die Ruhestellung 32′ zurückgeschwenkt. Es ist zu beachten, dass der Knebel 32 in die Ausnehmung 48 einschwenkt und er somit nicht oder nur sehr wenig über den Schaft 14 vorsteht.

Die Halteelemente 28 sind an der Gewindestange 30 um die Achse 34 begrenzt schwenkbar gelagert (siehe dazu besonders in der Fig. 1 den Abstand zwischen dem Halteelement 28 und der Innenoberfläche des hinteren Schaftteiles 20). Dadurch wird eine weitere Anpassung der Halteelemente 28 an die Ferse im Bereich der Achillessehne ermöglicht.

In der Fig. 4 ist derselbe Skischuh 10 mit der gleichen Halteanordnung 26 wie in Fig. 1 dargestellt. Identische Teile sind in den beiden Figuren mit denselben Bezugszeichen angegeben. Auf diese wird nur noch insofern eingegangen, als dies für das Verständnis des in der Fig. 4 gezeigten Skischuhs 10 notwendig ist.

Zwischen der Sohle 12 und dem Innenschuh 24 ist eine steife Innensohle 52 gestrichelt angegeben. Diese ist mittels einer im Absatzbereich 12′ vorgesehenen Einstelleinrichtung 54 von einer unteren gestrichelt dargestellten Lage in eine obere strichpunktiert gezeigte und mit 52′ bezeichnete Lage anhebbar bzw. absenkbar, wobei die Innensohle 52 im Zehenbereich in Anlage mit der Innenfläche der Sohle 12 bleibt. Dadurch kann der Abstand D zwischen der Gewindestange 30 und der Innensohle 52 um das Mass d verringert werden.

Die Einstelleinrichtung 54 weist eine parallel zur Sohle 12 und quer zur Schuhlängsrichtung 36 (Fig. 2) im Absatzbereich 12′ drehbar gelagerte Einstellwelle 56 auf. Die Stellung dieser Einstellwelle 56 ist von der Schuhaussenseite her einstellbar. Auf der Einstellwelle 56 sitzt drehfest eine Exzenterscheibe 58, auf welcher die Innensohle 52 anliegt. Bei einem Fuss mit einer hohen Ferse wird die Einstellwelle 56 und somit die Exzenterscheibe 58 in die gestrichelt dargestellte Lage gedreht, so dass sich die Innensohle 52 in ihrer unteren Endlage befindet. Bei einem Fuss mit einer niederen Ferse wird die Einstellwelle 56 um 180° gedreht, so dass die Innensohle 52 in ihre obere Endlage 52′ angehoben wird. Durch die Einstellung des Abstandes D wird somit eine optimale Anpassung der Halteanordnung 26 an den Fuss auch in Richtung rechtwinklig zur Sohle 12 erreicht.

Die Halteelemente 28 werden mittels der Gewindestange 30 symmetrisch zur Schuhmittelebene verschoben (siehe Fig. 2). Es ist zu beachten, dass aber auch eine asymmetrische Verschiebung möglich ist, wenn z.B. die Gewinde 38, 38′ an zwei getrennten Gewindestangen angeordnet sind und je ein Halteelement 28 auf je einer Gewindestange sitzt, von welchen jede mittels eines Knebels 32 einzeln drehbar ist. Es ist auch einzusehen, dass eine asymmetrische Verschiebung der Halteelemente 28 mittels gegenläufiger Gewinde 38, 38′ an derselben Gewindestange 30 mit verschiedenen Steigungen und mit entsprechenden Innengewinden 42, 42′ an den Halteelementen 28 möglich ist.

Auf einen ausserhalb des hinteren Schalenteiles 20 angeordneten Knebel 32 kann verzichtet werden, falls der gegenseitige Abstand B zwischen den Halteelementen 28 beispielsweise mittels eines Elektomotors verstellbar ist. Es ist auch einzusehen, dass die vorgeschlagene Halteanordnung 26 in allen Skischuhen, unabhängig von der Art des Schaftes und des möglichen Einsteigens, Verwendung findet.

## Patentansprüche

1. Skischuh mit einer Sohle und einem Schaft sowie mit einer im Fersenbereich im Inneren des Schaftes angeordneten, zum Einwirken auf das Fersenbein im Bereich der Achillessehne bestimmten Halteanordnung, dadurch gekennzeichnet, dass die Halteanordnung (26) zwei auf der Innenseite des Schaftes (14) angeordnete, in ihrem gegenseitigen Abstand (B) quer zur Schuhlängsrichtung (36) und etwa parallel zur Sohle (12) verstellbare Halteelemente (28) aufweist.

2. Skischuh nach Anspruch 1, dadurch gekennzeichnet, dass die Halteelemente (28) symmetrisch zur Schuhmittelebene verstellbar sind.

3. Skischuh nach Anspruch 1 oder 2, dadurch gekennzeichnet, dass der Abstand (B) zwischen den Halteelementen (28) mittels eines ausserhalb des Schaftes (14) betätigbaren Einstellorganes (30, 32) einstellbar ist.

4. Skischuh nach Anspruch 3, dadurch gekennzeichnet, dass das Einstellorgan (30, 32) eine etwa parallel zur Sohle (12) und quer zur Schuhlängsrichtung (36) drehbar gelagerte Gewindestange (30) mit zwei gegenläufigen Gewinden (38, 38′) aufweist, wobei die Halteelemente (28) mit je einem mit einem entsprechenden Innengewinde (42, 42′) versehenen Teil (40) auf der Gewindestange (30) sitzen.

5. Skischuh nach Anspruch 4, dadurch gekennzeichnet, dass die Gewindestange (30) einerends den Schaft (14) durchstösst und das Einstellorgan (32) an ihr ausserhalb des Schaftes (14) angeordnet ist.

6. Skischuh nach Anspruch 5, dadurch gekennzeichnet, dass das Einstellorgan einen aus einer Betätigungsstellung in eine Ruhestellung (32′) umklappbaren Knebel (32) aufweist, der in der Ruhestellung (32′) in eine Ausnehmung (48) im Schaft (14) zu liegen kommt.

7. Skischuh nach einem der Ansprüche 1 bis 6, dadurch gekennzeichnet, dass die Halteelemente (28) um eine etwa parallel zur Sohle (12) und quer zur Schuhlängsrichtung (36) verlaufende Schwenkachse (34) begrenzt schwenkbar sind.

8. Skischuh nach einem der Ansprüche 1 bis 7, dadurch gekennzeichnet, dass die Halteelemente (28) an einem im Fersenbereich an einem den Fuss überdeckenden, vorderen Schaftteil (16) schwenkbar gelagerten hinteren Schaftteil (20) angeordnet sind.

9. Skischuh nach einem der Ansprüche 1 bis 8, dadurch gekennzeichnet, dass die Halteelemente (28) halbsattelförmig ausgebildet sind.

10. Skischuh nach einem der Ansprüche 1-9, dadurch gekennzeichnet, dass eine im wesentlichen steife Innensohle (52) vorgesehen ist, deren Abstand (D) zur Halteanordnung (26) im Fersenbereich in einer Richtung etwa rechtwinklig zur Sohle (12) mittels einer im Absatzbereich (12′) vorgesehenen Einstelleinrichtung (54) veränderbar ist.
